# EUROPÄISCHE PATENTSCHRIFT

(11) **EP 0 292 755 B1**
(45) Veröffentlichungstag und Bekanntmachung des Hinweises auf die Patenterteilung: **18.09.1991**
(21) Anmeldenummer: 88107262.3
(22) Anmeldetag: 06.05.1988
(51) Int. Cl.: B43K 25/00, B43K 9/00

(54) **Verschlusskappe für ein Handschreibgerät**
Cap for a writing instrument
Capuchon pour instrument à écrire

(30) Priorität: 27.05.1987 DE 3717894
(43) Veröffentlichungstag der Anmeldung: 30.11.1988
(73) Patentinhaber: Pelikan Aktiengesellschaft, 30001 Hannover (DE)
(72) Erfinder: Künzler, Bruno, D-3017 Pattensen 1 (DE); Schlink, Wilhelm, D-3000 Hannover 71 (DE)
(74) Vertreter: Volker, Peter, Dr.

(56) Entgegenhaltungen:
- DE-A- 2 729 514
- DE-A- 3 545 719
- DE-B- 1 289 456
- DE-U- 6 911 385
- DE-U- 7 314 439
- US-A- 2 509 234

## Beschreibung

Die Erfindung betrifft eine Verschlußkappe für ein Handschreibgerät, bestehend aus einer äußeren Kappenhülse, einer im Innern der Kappenhülse angeordneten Innenhülse, einem auf der Außenseite der Kappenhülse und der Innenhülse verschließenden Verschluß mit zwei ineinander rastbaren Teilen, durch die die Kappenhülse, die Innenhülse und der Clip miteinander verbinden sind, wobei der Verschluß ein von außen in die Kappenhülse und die Innenhülse einsetzbares Verbindungselement aufweist, in dessen Mantelfläche eine Ringnut vorgesehen ist, in die ein Wulst am Ende der Innenhülse einrastet.

Eine Verschlußkappe dieser Art ist durch offenkundige Vorbenutzung bekannt Bei dieser bekannten Verschlußkappe ist der Wulst der Innenhülse nicht ausreichend gegen Lösen vom Verbindungselement gesichert.

Bei einer anderen bekannten Verschlußkappe (DE-GM 69 11 385) besteht der Verschluß am Ende der Kappenhülse aus einem von außen auf das Ende der Kappenhülse aufsetzbaren Verschlußstück, das einen in die Kappenhülse hineinragenden Schaft aufweist, der das Befestigungsohr des Clips und einen Radialbund am Ende der Innenhülse durchgreift. Der schaft wird durch einen Rastring gehalten, der in die Innenhülse eingesetzt ist und eine Innenausnehmung aufweist, die in eine Hinterschneidung im Schaft einrastet. Diese bekannte verschlußkappe hat den Nachteil, daß die Montage des Rastringes kompliziert und aufwendig ist und sich nicht für einen automatischen Montagevorgang eignet.

Es ist weiterhin ein Verschlußkappe bekannt (DE-GM 73 14 439), bei der der Clip am Ende der Kappenhülse durch eine Clipschraube gehalten wird, die in einen Gewindeansatz am Ende der Innenkappe einschraubbar ist. Hierdurch kann eine separate Clipmutter auf der Innenseite der Kappenhülse entfallen. Bei dieser bekannten Verschlußkappe ist jedoch von Nachteil, daß die Herstellung der Innenkappe spritztechnisch aufwendig ist, da der aus Gründen der Abdichtung erforderliche Kappenboden im Spritzwerkzeug einen freistehenden kern erforderlich macht. Auch die Montage der bekannten Verschlußkappe ist nicht so einfach, weil die Innenkappe mit Hilfe eines besonderen Werkzeugs, das in Ausnehmungen im Kappenboden eingreift, gegen Verdrehen gesichert werden muß.

Bei einer weiteren bekannten Verschlußkappe (DE-B 1289456) ist der Verbindungselement von innen in die Kappenhülse und die Innenhülse einsetzbar.

Der Erfindung liegt die Aufgabe zugrunde, eine Verschlußkappe der eingangs genannten Art zu schaffen, die aus einfach herstellbaren Teilen besteht, auf einfache Weise auch mit Hilfe automatischer Einrichtungen montierbar ist und bei der die Rastverbindung zwischen Innenhülse und Verbindungselement zusätzlich gegen Lösen gesichert ist.

Diese Aufgabe wird erfindungsgemäß dadurch gelöst, daß das Ende der Innenhülse eine Einschnürung aufweist und daß in der Bohrung der Kappenhülse ein nach innen vorspringender Ringbund vorgesehen ist, der der Einschnürung gegenüber liegt und die Innenhülse an einer radialen Aufweitung hindert und der durch eine Kegelfläche an die Bohrungswand angeschlossen ist.

Die erfindungsgemäße Verschlußkappe zeichnet sich durch eine Reihe von Vorteilen aus. So ist die Montage der Verschlußkappe besonders einfach, da nur die Innenhülse in die Kappenhülse eingeführt wird und die übrigen Teile von außen montiert werden können. Da das Verbindungselement unmittelbar in die Innenhülse einrastet, genügt es bei der Montage, wenn die Innenhülse entsprechend abgestützt wird. Die Rastverbindung zwischen der Innenhülse und dem Verbindungselement schafft weiterhin eine gute Abdichtung, da die Einschnürung der Innenhülse aufgrund ihrer Elastizität mit radialer Spannung an den Wandflächen der Ringnut des Befestigungselements anliegt. Außerdem ergibt sich durch das direkte Eingreifen des Verbindungselements in die Innenhülse ein verhältnismäßig großer Durchmesser für die Rastverbindung, der eine gute Aufnahme der Kräfte beim Federn des Clips gewährleistet. Die Bauteile der erfindungsgemäßen Verschlußkappe sind spritztechnisch einfach herzustellen. Insbesondere bei der Herstellung von Kappenhülse und Innenhülse ist es von Vorteil, daß die Spritzform einen durchgehenden Kern haben kann.

Die nach außen offene Bohrung des Verbindungselements der erfindungsgemäßen Verschlußkappe kann in einer vorteilhaften Ausgestaltung zur Befestigung eines Kappenkopfes dienen, der das Verbindungselement von außen umgibt. Das Verbindungselement ist somit nicht von außen sichtbar und kann daher für zahlreiche Verschlußkappen unterschiedlicher Farbe verwendet werden. Die Anbringung des Kappenkopfes in der Bohrung des Verbindungselements ist einfach und läßt der Formgestaltung des Kappenkopfes freien Raum.

Um die erfindungsgemäße Verschlußkappe noch weiter zu vereinfachen, kann vorgesehen sein, daß das Verbindungselement mit dem Clip einstückig ausgebildet ist. Verbindungselement und Clipohr sind dann zu einem Bauteil verschmolzen, wodurch die Teilezahl weiter verringert und die Montage entsprechend vereinfacht wird.

In einer weiteren Ausgestaltung der Erfindung ist vorgesehen, daß die Einschnürung der Innenhülse auf ihrer der Montagerichtung abgekehrten Seite an einer sich in Montagerichtung verjüngenden, stumpfwinkligen Kegelfläche des Verbindungselements anliegt. Hierdurch wird ein Toleranzausgleich erzielt, da die Einschnürung der Innenhülse das Bestreben hat durch Kontraktion sich auf der Kegelfläche so weit zu verschieben, bis die Kappenhülse und gegebenenfalls das Befestigungsohr des Clips in axialer Richtung spielfrei am Verbindungselement anliegen. Weiterhin wird durch diese Ausgestaltung eine gute Abdichtung zwischen dem Verbindungselement und der Innenhülse erzielt.

Eine Verdrehsicherung zwischen dem Verbindungselement und der Kappenhülse, die zur Lagesicherung des Clips erforderlich ist, kann erfindungsgemäß vorteilhaft dadurch erreicht werden, daß ein zylindrischer Bereich des Verbindungselements, der in einen Bohrungsabschnitt der Kappenhülse eingreift, mit Längsrippen versehen ist, die in Längsrillen in der Wand des Bohrungsabschnitts eingreifen. Zur Vereinfachung der Positionierung kann die Zahl der Längsrillen ein Vielfaches der Zahl der Längsrippen betragen. Die Verdrehsicherung des Clips gegenüber dem Verbindungselement kann ebenfalls mit Hilfe der Längsrippen erzielt werden, indem diese in Rillen eingreifen, die in der Bohrung im Befestigungsohr des Clips vorgesehen sind.

Die Erfindung wird nachfolgend anhand einiger bevorzugter Ausführungsbeispiele näher erläutert, die in der Zeichnung dargestellt sind. Es zeigen
Fig. 1 einen Längsschnitt durch eine erfindungsgemäße Verschlußkappe mit einem aus Metall hergestellten Clip,
Fig. 2 einen Längsschnitt durch eine erfindungsgemäße Verschlußkappe mit einem einstückig mit dem Verbindungselement aus einem Kunststoff hergestellten Clip,
Fig. 3 einen Querschnitt A-A durch die Verschlußkappe gemäß Fig. 1, wobei das Verbindungselement und die Kappenhülse getrennt nebeneinander dargestellt sind.

Die in Fig. 1 dargestellte Verschlußkappe 1 eines Füllfederhalters besteht aus einer äußeren Kappenhülse 2, in der sich eine Innenhülse 3 aus einem elastischen Kunststoff befindet, die mit Arretierungsnasen 4 zur Halterung der Verschlußkappe 1 auf der Schreibspitze des Füllhalters versehen ist. Die Kappenhülse 2 und die Innenhülse 3 sind an einem Ende durch ein Verbindungselement 5 verschlossen, das die beiden Teile und einen auf der Außenseite der Kappenhülse 2 angeordneten Clip 6 miteinander verbindet. Der Clip 6 besteht aus Metall und ist mit einem rechtwinklig abgebogenen Befestigungsohr 7 versehen, das von außen an der Stirnfläche am Ende der Kappenhülse 2 anliegt und mit seinem Außendurchmesser dem Außendurchmesser der Kappenhülse 2 angeglichen ist. Die Stirnfläche am Ende der Kappenhülse 2 wird durch einen radial nach innen gerichteten Bund 8 gebildet, an den sich von innen in axialer Richtung die Innenhülse 3 anlegt.

Das Verbindungselement 5 besteht aus einem im wesentlichen zylindrischen Körper, mit einer zentralen Sackbohrung 9, deren Öffnung nach außen gerichtet ist. Die Mantelfläche des Verbindungselements 5 besteht aus einem mittleren, zylindrischen Abschnitt 10, an den sich nach außen ein im Durchmesser gegenüber dem Abschnitt erweiterter Ringbund 11 und nach innen eine Ringnut 12 anschließen. Der Abschnitt 10 ist, wie Fig. 3 zeigt, mit Längsrippen 13 versehen, die in Längskerben 14 in den Bohrungen im Befestigungsohr 7 und im Bund 8 eingreifen und diese Teile gegen gegenseitiges Verdrehen sichern. Die Zahl der Längskerben 14 beträgt ein Mehrfaches der Zahl der Längsrippen 13, um das Einstecken des Verbindungselements 5 in das Befestigungsohr 7 und den Bund 8 zu erleichtern.

In axialer Richtung drückt das Verbindungselement 5 mit seinem Ringbund 11 das Befestigungsohr 7 gegen die Stirnfläche der Kappenhülse 2, so daß der Clip 6 in jeder Richtung formschlüssig mit der Kappenhülse 2 verbunden ist. Das Verbindungselement 5 wird hierzu durch eine elastisch verformbare Einschnürung 15 am Ende der Innenhülse 3 gehalten, die mit einem radial nach innen gerichteten Wulst 16 in die Ringnut 12 eingerastet ist und sich mit einer Stirnkante 17 in axialer Richtung an der Innenseite des Bunds 8 abstützt. Die Innenhülse 3 bildet auf diese Weise zusammen mit dem Verbindungselement 5 eine einfach montierbare Schnappverbindung, so daß zusätzliche Bauteile wie Rastringe oder dergleichen entbehrlich sind.

Um Maßtoleranzen auszugleichen und den Verschluß in axialer Richtung spielfrei zu halten, ist die dem Bund 8 zugewandte Seitenfläche 18 der Ringnut 12 als stumpfwinklige Kegelringfläche ausgebildet. Der Wulst 16 der Einschnürung 15 zieht daher bei seiner Kontraktion nach dem Einschnappen in die Ringnut 12 das Verbindungselement 5 in die Innenhülse 3 so weit hinein, bis der Ringbund 11, das Befestigungsohr 7, der Bund 8 und die Innenhülse 3 spielfrei aneinander anliegen. Da die herstellungsbedingten Maßabweichungen der genannten Teile gering sind, genügt es, wenn das beschriebene Einziehen des Verbindungselements 5 in die Innenhülse 3 nur wenige zehntel Millimeter beträgt.

Das Einstecken des Verbindungselements 5 in die Innenhülse 3 bei der Montage des Verschlusses wird durch die Kegelflächen 19, 20 am Verbindungselement 5 und der Innenhülse 3 erleichtert. In der Sackbohrung 9 des Verbindungselements 5 ist ein hohler Zapfen 21 eines Kappenkopfes 22 gehalten. Der Kappenkopf 22 umschließt das Verbindungselement 5, so daß es von außen nicht mehr sichtbar ist und kann in seiner Form und seiner Farbe beliebig gestaltet bzw. auf die Kappenhülse 2 abgestimmt sein.

Die Montage der beschriebenen Verschlußkappe ist außerordentlich einfach. Zunächst werden die Kappenhülse 2, der Clip 6 und das Verbindungselement 5 ineinandergesteckt und dann durch Eindrücken der Innenhülse 3 fest miteinander verbunden. Das Zuführen und Zusammenfügen der Teile kann dabei automatisch erfolgen. Anschließend wird der Kappenkopf 22 mit seinem Zapfen 21 in das Verbindungselement eingesteckt. Die Befestigung kann dabei durch Reibschluß oder zusätzlich durch Klebung erfolgen.

Um die Schnappverbindung zwischen der Innenhülse 3 und dem Verbindungselement 5 zusätzlich gegen Lösen zu sichern, ist in der Bohrung der Kappenhülse 2 ein schmaler Ringbund 23 vorgesehen, der dem äußersten Ende der Einschnürung 15 mit geringem Spiel gegenüberliegt und durch eine Kegelfläche 24 an die Bohrungswand angeschlossen ist. Während beim Zusammensetzen der Verschlußkappe 1 die Stirnkante 17 der Innenhülse 3 unter geringer elastischer Verformung an der Kegelfläche entlanggleitet, bis sie sich beim Einrasten in die Ringnut 12 innerhalb des Ringbunds 23 befindet, stützt sich bei dem Versuch, die Schnappverbindung auseinanderzuziehen, die Mantelfläche der Einschnürung 15 an dem Ringbund 23 ab und erschwert dadurch eine Aufweitung der Einschnürung 15 und somit auch ein Lösen der Schnappverbindung. Die Schnappverbindung zwischen dem Verbindungselement 5 und der Innenhülse 3 ist somit zusätzlich gegen Lösen gesichert.

Bei der in Fig. 2 dargestellten Verschlußkappe 25 sind der Clip 26 und das Verbindungselement 27 in einem Arbeitsgang einteilig aus einem Kunststoff gespritzt. Das Verbindungselement 27 wird in gleicher Weise wie in Verbindung mit Fig. 1 beschrieben mit einer Kappenhülse 2 und einer Innenhülse 3 verbunden. Das Verbindungselement 27 weist daher analog zum Verbindungselement 5 einen zylindrischen Abschnitt 10 mit Längsrippen 13 und eine Ringnut 12 mit einer kegeligen Seitenfläche 18 auf. Der in den Clip 26 übergehende Ringbund 28 des Verbindungselements 27 ist in seinem Außendurchmesser der Kappenhülse 2 angepaßt und nicht von dem verkürzten Kappenkopf 29 bedeckt. Die Befestigung des Kappenkopfes 29 erfolgt in gleicher Weise wie bei der Verschlußkappe 1 durch einen hohlen Zapfen 30, der in eine Sackbohrung 31 im Verbindungselement 27 eingesteckt wird. Die Montage der Verschlußkappe 25 ist durch die einteilige Ausbildung des Clips 26 mit dem Verbindungselement 27 noch weiter vereinfacht.

Wie die verschiedenen Ausführungsbeispiele zeigen, läßt die Erfindung dem Konstrukteur einen großen Gestaltungsspielraum, wobei die Zahl der voneinander abweichenden Bauelemente gering ist. Die Erfindung trägt somit zu einer besonders wirtschaftlichen Herstellung vielfältig gestalteter Schreibgeräte bei.

## Patentansprüche

1. Verschlußkappe für ein Handschreibgerät, bestehend aus einer äußeren Kappenhülse (2), einer im Innern der Kappenhülse angeordneten Innenhülse (3), einem auf der Außenseite der Kappenhülse angebrachten Clip (6) und einem ein offenes Ende der Kappenhülse und der Innenhülse verschließenden Verschluß mit zwei ineinander rastbaren Teilen, durch die die Kappenhülse, die Innenhülse und der Clip (6) miteinander verbunden sind, wobei der Verschluß ein von außen am Ende der Kappenhülse (2) in die Kappenhülse (2) und die Innenhülse (3) einsetzbares Verbindungselement (5; 27) aufweist, in dessen Mantelfläche eine Ringnut (12) vorgesehen ist, in die nach einer elastichen radialen Aufweitung der Innenhülse (3) bei der Montage ein Wulst (16) am Ende der Innenhülse (3) einrastet, **dadurch gekennzeichnet,** daß das Ende der Innenhülse (3) eine Einschnürung (15) aufweist und daß in der Bohrung der Kappenhülse (2) ein nach innen vorspringender Ringbund (23) vorgesehen ist, der der Einschnürung, (15) gegenüber liegt und die Innenhülse (3) an der radialen Aufweitung hindert und der durch eine Kegelfläche (24) an die Bohrungswand angeschlossen ist.

2. Verschlußkappe nach Anspruch 1, dadurch gekennzeichnet,
daß das Verbindungselement (5; 27) eine nach außen offene Sackbohrung (9; 31) aufweist, in der ein Kappenkopf (22, 29) befestigbar ist, der das Verbindungselement (5; 27) bedeckt.

3. Verschlußkappe nach Anspruch 1, dadurch gekennzeichnet,
daß das Verbindungselement (27) mit dem Clip (26) einstückig ausgebildet ist.

4. Verschlußkappe nach einem vorhergehenden Anspruch, **dadurch gekennzeichnet,**
daß die Einschnürung (15; 16) der Innenhülse (3) auf ihrer der Montagerichtung abgekehrten Seite an einer sich in Montagerichtung verjüngenden, stumpfwinkligen Kegelfläche (18) des Verbindungselements (5; 27) anliegt.

5. Verschlußkappe nach einem der vorhergehenden Ansprüche, **dadurch gekennzeichnet,**
daß der Außenfläche der Einschnürung (15; 16) ein von der Kappenhülse (2) gebildeter Ringbund (23) gegenüberliegt, der die Einschnürung (15, 16) der Innenhülse (3) an einer radialen Aufweitung hindert.

6. Verschlußkappe nach einem der vorhergehenden Ansprüche, **dadurch gekennzeichnet,**
daß ein zylindrischer Bereich (10) des Verbindungselements (5; 27), der in einen Bohrungsabschnitt (8) der Kappenhülse (2) eingreift, mit Längsrippen (13) versehen ist, die in Längsrillen (14) in der Wand des Bohrungsabschnitts (8) eingreifen.

7. Verschlußkappe nach einem der vorhergehenden Ansprüche, **dadurch gekennzeichnet,**
daß der Bereich (10) des Verbindungselements (5) eine Bohrung in einem Befestigungsohr (7) des Clips (6) durchgreift,und die Bohrung Längsrillen (14) aufweist, in die die Längsrippen (13) des Verbindungselements (5) eingreifen.

## Claims

1. A closure cap for a manual writing implement, the cap comprising an outer cap sleeve (2), an inner sleeve (3) disposed inside the cap sleeve, a clip (6) mounted on the outside of the cap sleeve and a closure means closing the open end of the cap sleeve and the inner sleeve and having two interlocking parts for connecting the cap sleeve, the inner sleeve and the clip (6) to one another, the closure means comprising a connecting element (5; 27) insertable from the exterior at the end of the cap sleeve (2) and into the cap sleeve (2) and the inner sleeve (3), the surface of the connecting element being formed with an annular groove (12) for engaging a bead (16) on the end of the inner sleeve (3) after resilient radial expansion of the inner sleeve (3) during assembly, characterised in that the end of the inner sleeve (3) has a constriction (15) and an inwardly projecting annular collar (23) is provided in the bore of the cap sleeve (2) and is disposed opposite the constriction (15) and prevents the inner sleeve (3) from radial expansion and is closed by a conical surface (24) on the wall of the bore.

2. A closure cap according to claim 1, characterised in that the connecting element (5; 27) has an externally open blind bore (9; 31) for securing a cap head (22, 29) which covers the connecting element (5; 27).

3. A closure cap according to claim 1, characterised in that the connecting element (27) is made in one piece with the clip (26).

4. A closure cap according to any preceding claim, characterised in that the constriction (15; 16) in the inner sleeve (3), on its side remote from the direction of assembly, is adjacent an obtuse-angled conical surface (18) of the connecting element (5; 27), the conical surface tapering in the direction of assembly.

5. A closure cap according to any of the preceding claims, characterised in that the outer surface of the constriction (15; 16) is disposed opposite an annular collar (23) formed by the cap sleeve (2) and preventing the constriction (15, 16) on the inner sleeve (3) from radial expansion.

6. A closure cap according to any of the preceding claims, characterised in that a cylindrical region (10) of the connecting element (5; 27) engages in a portion (8) of the bore in the cap sleeve (2) and has longitudinal ribs (13) which engage in longtudinal grooves (14) in the wall of the bore portion (8).

7. A closure cap according to any of the preceding claims, characterised in that the region (10) of the connecting element (5) extends through a bore in a securing lug (7) of the clip (6), and the bore has longitudinal grooves (14) for engaging the longitudinal ribs (13) of the connecting element.

## Revendications

1. Capuchon d'instrument pour écrire, se composant d'un manchon extérieur de capuchon (2), d'un manchon intérieur (3) prévu dans le manchon extérieur, d'une pince (6) prévue sur le côté extérieur du manchon de capuchon et d'un moyen de fermeture qui ferme l'extrémité ouverte du manchon extérieur et du manchon intérieur, avec deux pièces encliquetées l'une dans l'autre, qui solidarisent le manchon intérieur, le manchon extérieur et la pince (6), le moyen de fermeture étant un élément de liaison (5, 27) susceptible d'être introduit à partir de l'extérieur, à l'extrémité du manchon de capuchon (2) dans ce manchon extérieur (2) et dans le manchon intérieur (3), élément de liaison dont la génératrice comporte une rainure annulaire (12) dans laquelle vient s'accrocher après une extension élastique radiale du manchon intérieur (3) au moment du montage, un bourrelet (16) prévu à l'extrémité du manchon intérieur (3), capuchon caractérisé en ce que l'extrémité du manchon intérieur (3) comporte une reserrement (15) et en ce que dans le perçage du manchon extérieur (2), il est prévu un collet annulaire (23) en saillie vers l'intérieur, qui se trouve en regard du reserrement (15) qui évite que le manchon intérieur (3) ne puisse s'étendre radialement et qui est fermé par une surface conique (24) prévue dans la paroi du perçage.

2. Capuchon selon la revendication 1, caractérisé en ce que l'élément de liaison (5, 27) comporte un trou borgne (9, 31) ouvert vers l'extérieur dans lequel se fixe une tête de capuchon (22, 29) qui recouvre l'élément de liaison (5, 27).

3. Capuchon selon la revendication 1, caractérisé en ce que l'élément de liaison (27) est réalisé en une seule pièce avec la pince (6).

4. Capuchon selon l'une des revendications précédentes, caractérisé en ce que le reserrement (15, 16) du manchon intérieur (3) s'applique au niveau de sa face opposée à la direction de montage, contre une surface (18) en tronc de cône, qui va en diminuant dans la direction de montage et qui fait partie de l'élément de liaison (5, 27).

5. Capuchon selon l'une des revendications précédentes, caractérisé en ce qu en regard de la surface extérieure du reserrement (15, 16) se trouve un collet annulaire (23) formé par le manchon extérieur (2) et qui évite toute extension radiale du reserrement (15, 16) du manchon intérieur (3).

6. Capuchon selon l'une des revendications précédentes, caractérisé en ce qu'une zone cylindrique (10) de l'élément de liaison (5, 27) vient prendre dans un segment de perçage (8) du manchon extérieur (2) en comportant des nervures longitudinales (13) qui viennent prendre dans des rainures longitudinales (14) de la paroi du segment de perçage.

7. Capuchon selon l'une des revendications précédentes, caractérisé en ce que la zone (10) de l'élément de liaison (5) traverse un perçage du tube de fixation (7) de la pince (6) et ce perçage comporte des rainures longitudinales (14) dans lesquelles viennent prendre les nervures longitudinales (13) de l'élément de liaison (5).
